# EUROPÄISCHE PATENTSCHRIFT

(11) **EP 0 255 638 B1**
(45) Veröffentlichungstag und Bekanntmachung des Hinweises auf die Patenterteilung: **05.05.1993**
(21) Anmeldenummer: 87110420.4
(22) Anmeldetag: 17.07.1987
(51) Int. Cl.: H01K 1/24

(54) **Elektrische Glühlampe und Herstellung von deren Röhrenkolben**
Incandescence lamp and manufacturing of its tubular envelope
Lampe à incandescence et fabrication de son ampoule tubulaire

(30) Priorität: 06.08.1986 HU 337786; 11.06.1987 HU 337786
(43) Veröffentlichungstag der Anmeldung: 10.02.1988
(73) Patentinhaber: TUNGSRAM Részvénytársaság, H-1340 Budapest IV (HU)
(72) Erfinder: Czako, Emil, H-1131 Budapest (HU); Losonczy, Zoltan, H-1135 Budapest (HU); Hornyak, Tibor, H-1204 Budapest (HU)
(74) Vertreter: Viering, Jentschura & Partner

(56) Entgegenhaltungen:
- FR-A- 1 321 044
- US-A- 3 295 007
- US-A- 3 820 207

## Beschreibung

Die Erfindung betrifft eine elektrische Glühlampe mit einer Glühspirale, die von einem Röhrenkolben umschlossen ist und von mindestens einem Haltering gestützt wird, der seinerseits mit dem Röhren kolben in Berührung steht.

Bei der Glühlampe handelt es sich um eine gasgefüllte Glühlampe (sogenannter Halogen-Lichtfluter) mit an beiden Enden abgeflachtem Röhrenkolben, insbesondere von Halogen-Linienstrahlern. Desweiteren betrifft die Erfindung die Herstellung des Röhrenkolbens durch Ausbildung und Einsetzen des Halteringes in den Kolben.

Gemäß der zur Zeit allgemein bekannten und praktisch alleinstehenden Fertigungstechnologie, die in der Patentschrift US-A-3295007 und auch in dem Fachbuch "Fényforrások" (Lichtquellen) auf den Seiten 81 - 83 beschrieben wurde (das Fachbuch wurde im Jahre 1985 in Budapest von dem Technischen Verlag herausgegeben) sind die aus zwei Abschnitten bestehenden Halteringe in gasgefüllten Glühlampen mit an beiden Enden abgeflachtem Röhrenkolben mit ihrem einen Abschnitt zwischen den Windungsgängen der Glühspirale an diese anmontiert und liegen mit inrem anderen Abschnitt locker an der Innenwand des Rohrenkolbens an. Die Spirale wird auf bekannte Weise derart mit dem Haltering versehen, daß in die Spirale ein Dorn eingesetzt wird und an die Windungsgänge der Spirale der die Spirale umfassende Teil des Halteringes aufgespannt wird, wonach die mit dem Haltering versehene Spirale in den Röhrenkolben eingebracht wird und der Dorn zurückgezogen wird. Bei der Durchführung dieser Operationen kann bei dem Einsetzen des Dornes in die Spirale die verhältnismässig spröde Spirale zerspringen, bei dem Aufspannen des Halteringes auf die Spirale kann sich die Spirale auf unerwünschte Weise deformieren und bei dem Einsetzen der Spirale mit dem Haltering in den Kolben können weitere nachteiligen Deformationen auftreten. Da die Halteringe nur locker an die Innenwand des Röhrenkolbens angepaßt sind, können diese die Spirale wahrend des Betriebes der Glühlampe nicht mit entsprechender Sicherheit in der Achse des Kolbens halten, somit kann sich die Spirale leicht aus der Achse des Röhrenkolbens herausbewegen.

Alle diese Umstände führen dazu, dass die bekannte Methode für Spiralen, deren Durchmesser unter einem bestimmten Wert liegt, nicht verwendet werden kann, weiterhin für die Fälle nicht geeignet ist, in denen der Dorn nicht in die Spiralen eingesetzt werden kann. (Wie bereits oben erwähnt wurde, ist ein unerläßlicher Verfahrensschritt bei der Fertigung des Halteringes derjenige, bei dem in die Spirale ein Dorn gezogen wird, um den die Spirale umfassenden Ringteil auf die Spirale aufziehen zu können.)

Das der Erfindung gestellte Ziel ist neben der Beseitigung der oben erwähnten Nachteile die Schaffung einer Glühlampe mit einem solchen Haltering, der mit dem Röhrenkolben eine Einheit bildet, desweiteren die Entwicklung eines solchen Verfahrens zur Herstellung des Röhren kolbens mit dem Haltering, mit Hilfe dessen gleichzeitig die vollständige Automatisierung der Fertigungstechnologie der Lampenmontage gelöst werden kann.

Die Erfindung beruht auf der Erkenntnis, daß die Spirale während des Betriebes der Lampe genauer und ohne Deformierung in der Achsenlinie des Röhrenkolbens gehalten werden kann, wenn die Halteringe nicht mit der Spirale sondern mit dem Röhrenkolben eine Einheit bilden.

Aufgrund dieser Erkenntnis wurde zur Abstützung der Spirale von gasgefüllten Glühlampen mit an beiden Enden abgeflachtem Röhrenkolben ein aus einem mit der Innenwand des Röhrenkolbens in Berührung stehenden ersten Abschnitt und sich daran anschließendem, die Spirale umgebenden und dadurch diese in der Achse des Röhrenkolbens haltenden zweiten Abschnitt bestehender Haltering ausgebildet, wobei im Sinne der Erfindung dessen mit einer einen vollständigen Windungsgang überschreitenden Länge und einem größeren Durchmesser versehener erster Abschnitt sich an die Innenwand das Röhrenkolbens anpreßt, während dessen sich an den ersten Abschnitt anschließender, mit kleinerem Durchmesser und ebenfalls einer einen vollständigen Windungsgang überschreitenden Länge versehener zweiter Abschnitt einen den Außendurchmesser der in seinem Inneren angeordneten Spirale überschreitenden Innendurchmesser aufweist und somit diese locker umgibt.

Zur Herstellung dieses Halteringes und dessen Einsetzen in den Kolben wird im Sinne der Erfindung ein Ende eines flexiblen Metalldrahtes an einem mit einer Einlage versehenen Dorn entsprechender Abmessung befestigt, der Draht durch Wicklung auf den Dornkörper und auf die Einlage, gleicherweise in mindestens einen Windungsgang überschreitender Länge aufgebracht, dann der Draht an seinem unbefestigten Ende abgeschnitten. Danach wird der in der Achse des Dorns befindliche Röhrenkolben auf den mit dem Draht versehenen Dorn bis zu einem entsprechenden Anschlagspunkt gezogen. Sowie der Röhrenkolben den Anschlagspunkt erreicht, wird durch Zurückziehen der Einlage das befestigte Drahtende freigelegt. Der einen grösseren Durchmesser aufweisende Abschnitt des aus flexiblem Metalldraht gefertigten Halteringes preßt sich nun an die Innenwand des Röhrenkolbens an. Der Dorn wird zurückgezogen und falls erforderlich zur Herstellung eines weiteren Halteringes positioniert.

Der größte Durchmesser des auf den Dorn gewickelten Halteringes ist derart auszubilden, daß er das Aufziehen des Röhrenkolbens auf den Dorn nicht verhindert, d.h. der Röhrenkolben ohne Reibung auf den Dorn geführt werden kann.

Der Durchmesser des einen kleineren Durchmesser aufweisenden Abschnittes des auf den Dorn aufgewickelten Halteringes wird durch die Abmessungen der Einlage und die Elastizität des Drahtes bestimmt und hat ein solches Maß aufzuweisen, daß dieser die Spirale der Glühlampe nur locker umgibt.

Nachdem die Halteringe in vorgegebener Anzahl auf die obenbeschriebene Weise in den Röhrenkolben eingesetzt wurden, wird die Spirale der Glühlampe mittels eines Spezialwerkzeuges in die Halteringe gezogen.

Die Spirale kann sich im Inneren des Halteringes geringfügig frei bewegen, somit behält sie sowohl während der Montage als auch während des Betriebes ihre Form bei, deformiert sich nicht. Die mit einem gemäß der Erfindung ausgebildeten Haltering versehene gasgefüllte, an beiden Enden abgeflachte Glühlampe kann nicht nur in waagerechter, sondern sogar in beliebiger Position betrieben werden. Der Haltering bleibt bei jeder beliebigen Lage des Kolbens durch seine an die Innenwand des Kolbens angepreßte Position in der bei der Montage angenommenen Lage, im Gegensatz zu den herkömmlichen Halteringen, die nur in der waagerechten Position des Kolbens in der während der Montage aufgenommenen Position verbleiben.

Nachstehend wird die Erfindung anhand der Zeichnung ausführlicher beschrieben, wobei in der Zeichnung ein Ausführungsbeispiel des erfindungsgemäßen Halteringes und ein Beispiel für die Herstellung des Halteringes und seine Montage in den Röhrenkolben veranschaulicht sind. In der Zeichnung zeigen:
- Fig. 1: einen Längsschnitt eines Ausschnittes einer an beiden Enden abgeflachten, mit Röhrenkolben versehenen, gasgefüllten Glühlampe,
- Fig. 2: einen entlang der Linie II-II aufgenommenen Querschnitt der mit einem Röhrenkolben versehenen, gasgefüllten Glühlampe gemäß Fig. 1,
- Fig. 3a: den den Haltering ausbildenden Dorn gemeinsam mit dem darauf aufgewickelten Draht,
- Fig. 3b: einen Längsschnitt eines Ausschnittes des Röhrenkolbens mit dem darin befindlichen und in Seitenansicht sichtbaren Dorn und dem von dem Dorn frei werdenden, ebenfalls in Seitenansicht sichtbaren Haltering.

Aus Fig. 1 ist ersichtlich, daß in einem Röhrenkolben 1 einer als Beispiel veranschaulichten, gasgefällten, an beiden Enden abgeflachten Glühlampe ein eine Spirale 2 in der Achse des Röhrenkolbens 1 haltender Haltering 3 angeordnet ist. Der Haltering 3 weist zwei Abschnitte auf: einen in seiner Länge einen vollständigen Windungsgang überschreitenden, spiralförmigen ersten Abschnitt, der sich dicht an die Innenwand des Röhrenkolbens 1 anpreßt, an dieser anliegt, und einen sich an den ersten Abschnitt anschließenden, ebenfalls in seiner Länge einen vollständigen Windungsgang überschreitenden, spiralförmigen zweiten Abschnitt, dessen Innendurchmesser kleiner als der Durchmesser des ersten Abschnittes ist, den Außendurchmesser der sich in seinem Inneren hinziehenden Spirale jedoch überschreitet. Der Haltering 3 kann sich in dem Röhrenkolben 1 nicht bewegen, die Spirale 2 kann sich jedoch in dem Haltering 3 in axialer Richtung bewegen, da die Länge des zweiten Abschnittes des Halteringes größer als ein Windungsgang, jedoch kürzer als bei der herkömmlichen ist, wodurch die Anzahl der nicht auf entsprechende Weise glühenden, von der Funktion ausgeschlossenen Spiralgänge geringer ist.

Aus Fig. 2 ist ersichtlich, daß sich der mit größerem Durchmesser ausgebildete Abschnitt des Halteringes 3 an seinem gesamten Umfang an den Innenmantel des Röhrenkolbens 1 anpreßt, sogar bei größeren mechanischen Einwirkungen nicht bewegt und einen integrierten Teil des Röhrenkolbens 1 bildet. Eine beispielsweise Herstellung und Einsetzung dieses Halteringes 3 in den Kolben ist in den Figuren 3a und 3b schematisch veranschaulicht.

Wie aus Fig. 3a ersichtlich ist, wird ein Ende eines flexiblen Metalldrahtes, in dem vorliegenden Beispiel eines Wolframdrahtes, nach dem Verschieben einer Einlage 6 in eine auf dem Dorn 5 ausgebildete Ausnehmung eingelegt. Danach wird die Einlage 6 in ihre ursprüngliche Lage zurückgeführt, wodurch das Drahtende befestigt wird. Der Dorn 5 wird in radiale und tangentiale Richtung bewegt, währenddessen bewegt sich auch die Einlage 6 vorwärts. Der Draht wickelt sich auf den Dornkörper und auf die Einlage auf. Nachdem der Draht mit einer vorgegebenen Länge aufgewickelt wurde, wird er mit einer Schneidevorrichtung abgeschnitten. Danach wird der in der Achsenlinie des Dornes 5 angeordnete Röhrenkolben 1 bis zum Erreichen einer vorgegebenen Position (bis zu einem Anschlagspunkt) nach vorn bewegt, d.h. auf den Dorn 5 auf die in Fig. 3b veranschaulichte Weise aufgeschoben. Durch Verschieben der Einlage 6 wird das befestigte Drahtende freigegeben. Daraufhin preßt sich der Haltering 3 infolge der in ihm gespeicherten Federkraft an die Innenwand des Röhrenkolbens 1 und befestigt sich an dieser.

Obiges zusammenfassend besteht der Vorteil des erfindungsgemäß ausgebildeten Halteringes darin, daß die Deformation der Spirale der Glühlampe weitgehend verhindert wird und bei einem in beliebiger Position der Glühlampe erfolgenden Betrieb des Halten der Spirale in der Achsenlinie der Lampe gesichert wird. Ein wesentlicher Vorteil des erfindungsgemäßen Verfahrens besteht darin, daß eine automatische (maschinelle) Glühlampenmontage gewährleistet wird.

## Patentansprüche

1. Elektrische Glühlampe mit einer Glühspirale (2), die von einem Röhrenkolben (1) umschlossen ist und von mindestens einem Haltering (3) gestützt wird, der durch einen aus flexiblem Metalldraht gefertigten spiralförmigen Körper gebildet ist und der einen mit einem Röhrenkolben (1) in Berührung stehenden, einen größeren Durchmesser aufweisenden ersten Abschnitt und einen die Spirale (2) umgebenden und diese annähernd in der Achse des Röhrenkolbens (1) haltenden, einen kleineren Durchmesser aufweisenden zweiten Abschnitt aufweist, dadurch gekennzeichnet, daß sich der erste in seiner Länge mindestens einen vollständigen Windungsgang überschreitende Abschnitt des Halteringes (3) an die Innenwand des Röhrenkolbens (1) anpreßt, während der sich an den ersten Abschnitt anschließende, in seiner Länge ebenfalls mindestens einen vollständigen Windungsgang überschreitende zweite Abschnitt des Halteringes (3) einen den Außendurchmesser der in seinem Inneren angeordneten Spirale (2) überschreitenden Innendurchmesser aufweist.

2. Herstellung eines Röhrenkolbens (1) mit mindestens einem an der Kolbeninnenwand festgeklemmten Haltering (3) zur Abstützung der Glühspirale (2) für die Fertigung einer elektrischen Glühlampe gemäß Anspruch 1, dadurch gekennzeichnet, daß zur Ausbildung des Halteringes (3) ein Ende eines flexiblen Metalldrahtes an einem mit einer Einlage (6) versehenen Dorn (5) befestigt wird, daß der Draht in einer mindestens einen Windungsgang überschreitenden Länge auf die Einlage (6) aufgewickelt wird, der Draht abgeschnitten wird, der Röhrenkolben (1) bis zu einem vorgegebenen Anschlagspunkt auf den Dorn (5) aufgezogen wird, dann durch Verschieben der Einlage (6) das befestigte Ende des Drahtes freigegeben wird und der Dorn (5) zurückgezogen wird.

## Claims

1. Electric incandescent lamp comprising a helical incandescent filament enclosed by a tubular bulb (1) and supported by at least one support ring (3) constituted by a spiral-shaped member made of flexible metal wire, the support ring (3) having a first section of greater diameter contacting the tubular bulb (1), and a second section of smaller diameter surrounding the helical filament (2) and holding it approximately in the axis of the tubular bulb (1), characterised in that the first section of the support ring (3) is of a length exceeding at least one complete turn and presses itself against the inner wall of the tubular bulb (1), while the second section of the support ring (3) following the first section also exceeds the length of at least one complete turn and has an inner diameter exceeding the outer diameter of the helical filament (2) arranged therein.

2. Manufacture of a tubular bulb (1) having at least one support ring (3) clamped on the inner wall of the bulb for supporting the helical incandescent filament (2) for the manufacture of an electric incandescent lamp according to claim 1, characterised in that for forming the support ring (3), one end of a flexible metal wire is fastened to a mandrel (5) provided with an insert (6), a length of the wire exceeding at least one turn is wound onto the insert (6), the wire is cut off, the tubular bulb (1) is drawn onto the mandrel (5) up to a predetermined stop point, then the fastened end of the wire is released by displacing the insert (6), and the mandrel (5) is withdrawn.

## Revendications

1. Lampe à incandescence électrique comprenant un filament boudiné (2) à incandescence enfermé dans une ampoule tubulaire (1) et soutenu par au moins un anneau de soutien (3) constitué par un membre en spirale fabriqué d'un fil de métal flexible, l'anneau de soutien (3) comprenant une première partie d'un diamètre plus grand étant en contact avec l'ampoule tubulaire (1), et une deuxième partie d'un diamètre plus petit entourant le filament boudiné (2) et tenant celui-ci environ dans l'axe de l'ampoule tubulaire (1), la lampe étant caractérisée par le fait que la première partie de l'anneau de soutien (3) est d'une longueur dépassant au moins une spire complète et s'appuie contre la paroi intérieure de l'ampoule tubulaire (1), tandis que la deuxième partie de l'anneau de soutien (3) se rattachant à la première partie dépasse aussi la longueur d'au moins une spire complète et a un diamètre intérieur dépassant le diamètre extérieur du filament boudiné (2) disposé dans la deuxième partie.

2. Fabrication d'une ampoule tubulaire (1) comprenant au moins un anneau de soutien (3) serré contre la paroi intérieure de l'ampoule pour soutenir le filament boudiné (2) à incandescence pour la fabrication d'une lampe à incandescence électrique selon la revendication 1, la fabrication étant caractérisée par les pas suivants pour former l'anneau de soutien (3): un bout d'un fil de métal flexible est fixé à un mandrin (5) équipé d'un insert (6), une longueur du fil dépassant au moins une spire est enroulée sur l'insert (6), le fil est coupé, l'ampoule tubulaire (1) est tirée sur le mandrin (5) jusqu'à une butée prédéterminée, puis le bout fixé du fil est lâché en déplaçant l'insert (6), et le mandrin (5) est retiré.
